# EUROPÄISCHE PATENTSCHRIFT

(11) **EP 2 174 904 B1**
(45) Veröffentlichungstag und Bekanntmachung des Hinweises auf die Patenterteilung: **08.02.2012**
(21) Anmeldenummer: 09010173.4
(22) Anmeldetag: 06.08.2009
(51) Int. Cl.: B66F 9/08

(54) **Vorrichtung zum Anschlagen einer Kette in einem Flurförderzeug**
Device for attaching a chain to an industrial truck
Dispositif de butée d'une chaîne dans un chariot de manutention

(30) Priorität: 09.10.2008 DE 102008051139
(43) Veröffentlichungstag der Anmeldung: 14.04.2010
(73) Patentinhaber: Jungheinrich Aktiengesellschaft, 22047 Hamburg (DE)
(72) Erfinder: Hofmann, Alexander, 22049 Hamburg (DE)
(74) Vertreter: Schildberg, Peter

(56) Entgegenhaltungen:
- CN-Y- 2 893 303
- DE-A1- 19 947 824
- JP-A- 9 058 988
- JP-A- 2004 189 354
- JP-U- 63 157 093

## Beschreibung

Die Erfindung bezieht sich auf eine Vorrichtung zum Anschlagen einer Kette in einem Flurförderzeug.

In Hubsystemen für Flurförderzeuge werden häufig Ketten eingesetzt. Ein Ende ist zum Beispiel mit einem Lastaufnahmemittel gekoppelt und das andere ist fest mit einem Rahmenteil verbunden. Ein Hubzylinder wirkt über eine Kettenrolle mit der Kette zusammen, um ein Anheben und Absenken des Lastaufnahmemittels zu bewirken. Derartige Ketten werden auch als Flyerketten bezeichnet, wobei die Kettenglieder zumeist aus mehreren Einzelteilen bestehen. Die Anschlagen der Enden der Kette erfolgte über einen sogenannten Kettenkamm, an dem die Kette gelenkig festgelegt ist. Der Kettenkamm ist mit einem Kettenanker verbunden, der in geeigneter Weise am Rahmen des Flurförderzeugs oder am Lastaufnahmeteil befestigt ist.

Es sind verschiedene Möglichkeiten bekannt, Ketten in Flurförderzeugen anzuschlagen. Eine besteht zum Beispiel darin, den Kettenkamm mit einem Bolzen zu verbinden, der durch eine Öffnung hindurchgeführt wird und am anderen Ende mit einer Mutter zusammenwirkt, um die Kette unter Spannung zu setzen. Es ist ferner bekannt, den Kettenkamm mit einem Rahmenteil zu verschweißen. Schließlich ist auch bekannt, den Kettenanker lösbar mit einem Rahmenteil des Flurförderzeugs oder Lastaufnahmemittel zu verwenden.

Fertigungstoleranzen im Hubgerüst können zur Abweichung der Kettenspur führen. Als Folge werden Kette und Kettenspanner zusätzlich belastet. Darüber hinaus sind Montage, Reparatur und Wartung der Kette bei den bekannten Konstruktionen schwierig und zeitaufwendig, insbesondere wegen der engen Montageräume.

JP 9 058 988 A offenbart eine Vorrichtung gemäß dem Oberbegriff des Anspuchs 1.

Der Erfindung liegt die Aufgabe zugrunde, eine Vorrichtung zum Anschlagen einer Kette in einem Flurförderzeug zu schaffen, die eine leichte Montage ermöglicht und wartungsfreundlich ist.

Diese Aufgabe wird durch die Merkmale des Patentanspruchs 1 gelöst.

Bei der erfindungsgemäßen Vorrichtung weist das Aufnahmeteil einen Durchgang auf, der zwischen den Enden einen Engquerschnitt hat. Der Durchgang weist zur einen Seite eine durchgehende Öffnung auf, die annähernd parallel zum Durchgang verläuft und deren Breite kleiner ist als die Querschnittsabmessungen des Durchgangs bzw. des Engquerschnitts. Der Kettenanker ist am freien Ende mit einem Kopf versehen, dessen Abmessungen quer zur Längserstreckung der Kette größer als die des Engquerschnitts sind. Ein länglicher Verbindungsabschnitt ist zwischen dem Kopf und dem Kettenkamm angeordnet, dessen Dicke in einer ersten Richtung kleiner ist als die Breite der Öffnung und in einer zweiten Richtung annähernd senkrecht zur ersten Richtung größer als die Breite der Öffnung. Dadurch kann der Kettenanker in einer ersten Drehstellung relativ zum Aufnahmeteil quer zu seiner Längserstreckung über die Öffnung in den Durchgang eingeführt werden. Anschließend kann er durch eine Drehung um annähernd 90° gesichert im Durchgang gehalten werden. Nach dem Spannen der Kette legt sich der Kopf auf der dem Kettenkamm gegenüberliegenden Seite des Engquerschnitts an diesen an.

Bei der erfindungsgemäßen Vorrichtung lässt sich der Kettenanker mit angebrachter Kette leicht im Aufnahmeteil anbringen, indem der Anker lediglich quer eingesteckt und anschließend um etwa 90° um seine Längsachse gedreht wird. Auf gleiche Weise kann die Demontage erfolgen. Daher ist die erfindungsgemäße Vorrichtung wartungsfreundlich. Die Kette lässt sich problemlos aus der Aufnahme entfernen.

Vorteilhafte Weiterbildungen der Erfindung sind in Unteransprüchen angegeben.

Nach einer Ausgestaltung der Erfindung weist der Kopf des Kettenankers mindestens eine sphärische Fläche auf und der Durchgang weist auf der dem Kopf zugewandten Seite eine komplementäre sphärische Gegenfläche auf, wodurch der Kettenanker eine begrenzte Schwenkbewegung quer zur Längserstreckung der Kette ausführen kann. Auf diese Weise ist ein Schrägzug der Kette möglich, d.h. es werden keine zusätzlichen Kräfte auf die Kette ausgeübt.

Nach einer weiteren Ausgestaltung der Erfindung ist die sphärische Fläche an einem Abschnitt einer Halbkugel gebildet. Vorzugsweise ist der Verbindungsabschnitt konisch und verjüngt sich in Richtung Kopf. Eine Seite des Verbindungsabschnitts weist eine durchgehende Abflachung auf, damit er über die Öffnung in den Durchgang hinein gesteckt werden kann. Der den konischen Abschnitt aufnehmende Teil des Durchgangs des Aufnahmeteils ist vorzugsweise ebenfalls konisch ausgeführt.

Das Aufnahmeteil ist nach einer weiteren Ausgestaltung der Erfindung vorzugsweise einteilig ausgebildet und weist annähernd in C-Form auf.

Ein Ausführungsbeispiel der Erfindung wird nachfolgend anhand von Zeichnungen näher erläutert:
- Fig. 1: zeigt die Frontansicht einer Vorrichtung nach der Erfindung,
- Fig. 2: zeigt den Schnitt durch die Vorrichtung nach Figur 1,
- Fig. 3: zeigt einen ersten Montageschritt bei der Vorrichtung nach Figur 1,
- Fig. 4: zeigt perspektivisch den zweiten Montageschritt der Vorrichtung nach Figur 1,
- Fig. 5: zeigt ein Beispiel für einen Schrägzug der Kette in der Vorrichtung nach Figur 1,
- Fig. 6: zeigt ein weiteres Beispiel für einen Schrägzug der Vorrichtung nach Figur 1.

In den Figuren 1 bis 6 ist bei 10 eine Kette angedeutet, beispielsweise eine Flyerkette für ein nicht dargestelltes Flurförderzeug. Mit dem zugekehrten Ende der Kette 10 ist ein Kettenkamm 12 verbunden. Ein derartiger Kettenkamm ist an sich bekannt. Daher soll die Verbindung auch nicht weiter beschrieben werden.

Der Kettenkamm 12 ist einteilig mit einem Kettenanker 14 geformt. Der Kettenanker 14 weist einen konischen Verbindungsabschnitt 16 auf, der sich vom Kettenkamm 12 fort verjüngt. Der Verbindungsabschnitt ist auf einer Seite bei 18 mit einer durchgehenden, achsparallelen Abflachung versehen. Am Ende des Verbindungsabschnitts 18 befindet sich ein Kopf 20, der eine Halbkugel ist mit einer Abflachung 22, die mit der Abflachung 18 fluchtet. Der Kopf 20 weist mithin eine sphärische Fläche 23 auf.

In den Figuren 1 bis 6 ist auch ein Aufnahmeteil 24 zu erkennen, das annähernd C-Form aufweist. Es ist auf nicht gezeigte Art und Weise mit einem Lastaufnahmeteil oder einem Rahmenteil eines nicht gezeigten Flurförderzeugs verbunden, beispielsweise durch Schweißung.

Das Aufnahmeteil 24 weist in Richtung der Längserstreckung der Kette 10 (in den Figuren 1 bis 6) einen Durchgang 26 auf. Der Durchgang hat einen Engquerschnitt, wie insbesondere in Figur 2 bei 28 zu erkennen. Unterhalb des Engquerschnitts ist im Durchgang eine zur sphärischen Fläche 20 komplementäre Gegenlagerfläche 30 geformt. Außerdem ist der Durchgang 26 seitlich mit einer Öffnung 34 versehen, die parallel zum Durchgang 26 verläuft und deren Breite kleiner ist als die Abmessungen des Engquerschnitts.

In Figur 3 ist der Beginn der Anbringung des Kettenankers 14 im Aufnahmeteil 24 gezeigt. Der Kettenanker 14 wird so gehalten, dass seine Abflachung 18 annähernd senkrecht zur Öffnung 34 steht. In dieser Drehposition des Kettenankers 24 kann der Verbindungsabschnitt 16 quer zu sich selbst in den Durchgang 26 eingeführt werden. Der Kopf 20 steht dabei etwas nach unten über den Engquerschnitt 12 und im Abstand zur Gegenlagerfläche 30. Anschließend wird die Kette 10 mit dem Kettenanker 14 um annähernd 90° gedreht, wie dies in Figur 4 dargestellt ist. In dieser Drehposition hat der Verbindungsabschnitt 16 eine Breite, die verhindert, dass der Kettenanker seitlich aus dem Durchgang 26 über die Öffnung 34 herausbewegt werden kann. Beim Spannen der Kette 10 gelangen die sphärische Fläche 23 des Kopfes 20 und die sphärische Gegenlagerfläche 30 zur Anlage, wie dies in den Figuren 5 und 6 dargestellt ist. Dadurch ist die Kette 10 sicher angeschlagen und kann nicht aus dem Aufnahmeteil 24 herausbewegt werden. Dies wird neben dem Verbindungsabschnitt durch den Engquerschnitt auch verhindert durch eine Verengung der Öffnung 34 im Bereich des Kopfes 20. Die Breite der Öffnung 34 ist an dieser Fläche geringer als der Durchmesser des kugeligen Kopfes 20.

Aus den Figuren geht auch hervor (beispielsweise Figur 2), dass der Durchgang 26 oberhalb des Engquerschnitts 34 konisch ist. Dadurch kann der Kettenanker 14 innerhalb des Durchgangs 20 begrenzt schwenken. In den Figuren 5 und 6 sind zwei Schwenkmöglichkeiten angedeutet. In Figur 5 ist ein Hinten- bzw. Vorschrägzug gezeigt. In Figur 6 ist ein Seitenschrägzug angedeutet. Dadurch wird eine zusätzliche Kraft, welche die Kette unnötig belastet, vermieden, wenn entsprechende Verlagerungen der Kett auftreten.

## Patentansprüche

1. Vorrichtung zum Anschlagen einer Kette in einem Flurförderzeug mit einem über einen Kettenkamm mit der Kette gelenkig verbundenen Kettenanker und einem am Rahmen oder einem Lastteil des Flurförderzeugs angebrachten Aufnahmeteil für den Kettenanker, wobei das Aufnahmeteil (24) einen sich in Längsrichtung der Kette erstreckenden Durchgang (26) aufweist, der zwischen den Enden einen Engquerschnitt (34) hat, der Durchgang (26) zur einen Seite eine durchgehende, parallel zum Durchgang verlaufende Öffnung aufweist, und der Kettenanker (14) am unteren Ende einen Kopf (20) aufweist, dessen Abmessungen quer zur Längserstreckung der Kette größer als die des Engquerschnitts (34) sind, und ein länglicher Verbindungsahschnitt (16) zwischen dem Kopf (20) und dem Kettenkamm (12) vorgesehen ist, **dadurch gekennzeichnet, dass** die Breite der Offnung kleiner ist als die Querschnittsabmessungen des Durchgangs bzw. des Engquerschnitts, und die Dickle des Verbindungsabschnitts (16) in einer ersten Richtung kleiner ist als die kleinste Breite der Öffnung (34) und in einer zweiten Richtung annähernd senkrecht zur ersten Richtung größer ist als die kleinste Breite der Öffnung (34), wodurch der Kettenanker (14) in einer ersten Drehstellung quer zu seiner Längserstreckung über die Öffnung (34) in den Durchgang (26) einführbar ist und durch eine Drehung um annähernd 90° gesichert im Durchgang (26) gehalten ist und wobei sich der Kopf (20) auf der dem Kettenkamm (12) abgewandten Seite in Anlage an dem Engquerschnitt bringbar ist.

2. Vorrichtung nach Anspruch 1, **dadurch gekennzeichnet, dass** der Kopf (20) des Kettenankers (14) mindestens eine sphärische Fläche (23) aufweist und der Durchgang (26) auf der zugewandten Seite des Engquerschnitts eine komplementäre sphärische Gegenfläche (30) aufweist, wodurch der Kettenanker (14) eine begrenzte Schwenkbewegung quer zur Längserstreckung der Kette ausführen kann.

3. Vorrichtung nach Anspruch 2, **dadurch gekennzeichnet, dass** die sphärische Fläche (23) an einem Abschnitt einer Halbkugel geformt ist.

4. Vorrichtung nach einem der Ansprüche 1 bis 3, **dadurch gekennzeichnet, dass** der Verbindungsabschnitt (16) konisch ist und sich zum Kopf (20) hin verjüngt, eine Seite des konischen Verbindungsabschnitts eine durchgehende Abflachung (18) aufweist und der Durchgang (26) auf der der Kette (10) zugeordneten Seite des Engquerschnitts ebenfalls teilweise konisch ist mit einer Verjüngung zum Engquerschnitt hin.

5. Vorrichtung nach Anspruch 4, **dadurch gekennzeichnet, dass** die Abflachung (18) sich auch über den Kopf hinweg erstreckt.

6. Vorrichtung nach einem der Ansprüche 1 bis 5, **dadurch gekennzeichnet, dass** das Aufnahmeteil (24) einteilig ausgebildet ist.

7. Vorrichtung nach Anspruch 6, **dadurch gekennzeichnet, dass** das Aufnahmeteil (26) annähernd C-förmig ausgebildet ist.

## Claims

1. Device for attaching a chain to an industrial truck with a chain anchor articulated with the chain via a chain comb and a receiving part for the chain anchor attached to the frame or a load part of the industrial truck, wherein the receiving part (24) has a passage (26) extending in the longitudinal direction of the chain, which has a narrow cross-section (34) between the ends, the passage (26) to one side has a continuous opening running parallel to the passage and the chain anchor (14) has a head (20) on the bottom end, the dimensions of which are greater than those of the narrow cross-section (34) diagonal to the longitudinal extension of the chain and an elongated connection section (16) is provided between the head (20) and the chain comb (12), **characterized in that** the width of the opening is smaller than the cross-sectional dimensions of the passage or respectively the narrow cross-section and the thickness of the connection section (16) is smaller in a first direction than the smallest width of the opening (34) and is greater than the smallest width of the opening (34) in a second direction almost perpendicular to the first direction, whereby the chain anchor (14) in a first rotational position diagonal to its longitudinal extension over the opening (34) is insertable into the passage (26) and is held securely in the passage (26) by a rotation of almost 90° and wherein the head (20) can be attached to the narrow cross-section on the side facing away from the chain comb (12).

2. The device according to claim 1, **characterized in that** the head (20) of the chain anchor (14) has at least one spherical surface (23) and the passage (26) on the facing side of the narrow cross-section has a complementary spherical counter-surface (30), whereby the chain anchor (14) can execute a restricted pivot movement diagonal to the longitudinal extension of the chain.

3. The device according to claim 2, **characterized in that** the spherical surface (23) is formed on a section of a hemisphere.

4. The device according to one of claims 1 through 3, **characterized in that** the connection section (16) is conical and tapers towards the head (20), one side of the conical connection section has a continuous flattening (18) and the passage (26) on the side of the narrow cross-section facing the chain (10) is also partially conical with a tapering towards the narrow cross-section.

5. The device according to claim 4, **characterized in that** the flattening (18) also extends over and beyond the head.

6. The device according to one of claims 1 through 5, **characterized in that** the receiving part (24) is designed as one piece.

7. The device according to claim 6, **characterized in that** the receiving part (26) is designed almost C-shaped.

## Revendications

1. Dispositif de butée d'une chaîne dans un chariot de manutention comprenant une ancre de chaîne reliée de manière articulée à la chaîne via un peigne de chaîne et une partie de logement posée contre le cadre ou une partie de charge du chariot de manutention pour l'ancre de chaîne, la partie de logement (24) comportant un passage (26), ayant une section transversale étroite (34) entre les extrémités, qui se projette dans le sens longitudinal de la chaîne, le passage (26) présente une ouverture continue parallèle au passage s'étendant vers une face, et l'ancre de chaîne (14) présentant à l'extrémité inférieure une tête (20) dont les dimensions transversalement à la projection longitudinale de la chaîne sont supérieures à celles de la section transversale étroite (34), et une section de liaison longitudinale (16) est prévue entre la tête (20) et le peigne de chaîne (12), **caractérisé en ce que** la largeur de l'ouverture est inférieure aux dimensions de section transversale du passage et/ou de la section transversale étroite, et l'épaisseur de la section de liaison (16) est inférieure dans une première direction à la largeur minimale de l'ouverture (34) et est supérieure dans une seconde direction pratiquement perpendiculaire à la première direction à la largeur minimale de l'ouverture (34), ce qui permet à l'ancre de chaîne (14) d'être introduite dans une première position rotative transversalement à sa projection longitudinale via l'ouverture (34) dans le passage (26) et d'être maintenue de façon sécurisée par une rotation à pratiquement 90° dans le passage (26), et la tête (20) pouvant être amenée sur la face opposée au peigne de chaîne (12) en appui contre la section transversale étroite.

2. Dispositif selon la revendication 1, **caractérisé en ce que** la tête (20) de l'ancre de chaîne (14) présente au moins une surface sphérique (23) et le passage (26) présente sur la face en vis-à-vis de la section transversale étroite une contre-surface sphérique complémentaire (30), ce qui permet à l'ancre de chaîne (14) d'exécuter un mouvement oscillant limité transversalement à la projection longitudinale de la chaîne.

3. Dispositif selon la revendication 2, **caractérisé en ce que** la surface sphérique (23) est façonnée sur une section d'une demi-sphère.

4. Dispositif selon une des revendications 1 à 3, **caractérisé en ce que** la section de liaison (16) est conique et se rétrécit vers la tête (20), une face de la section de liaison conique comporte un méplat continu (18) et le passage (26) sur la face associée à la chaîne (10) de la section transversale étroite est également partiellement conique avec un rétrécissement vers la section transversale étroite.

5. Dispositif selon la revendication 4, **caractérisé en ce que** le méplat (18) se projette également au-dessus de la tête.

6. Dispositif selon une des revendications 1 à 5, **caractérisé en ce que** la partie de logement (24) se présente en une seule pièce.

7. Dispositif selon la revendication 6, **caractérisé en ce que** la partie de logement (26) a approximativement la forme d'un C.
